# EUROPÄISCHE PATENTSCHRIFT

(11) **EP 4 450 357 B1**
(45) Veröffentlichungstag und Bekanntmachung des Hinweises auf die Patenterteilung: **24.12.2025**
(21) Anmeldenummer: 24161534.3
(22) Anmeldetag: 05.03.2024
(51) Int. Cl.: B61D 23/02

(54) **TELESKOPIERBARES FÜHRUNGSSYSTEM FÜR SCHIEBETRITTE**
TELESCOPIC GUIDING SYSTEM FOR RETRACTABLE STEP
SYSTÈME DE GUIDAGE TÉLESCOPIQUE POUR MARCHEPIEDS COULISSANTS

(30) Priorität: 15.03.2023 DE 202023101292 U; 01.03.2024 DE 202024101013 U
(43) Veröffentlichungstag der Anmeldung: 23.10.2024
(73) Patentinhaber: Bode - Die Tür GmbH, 34123 Kassel (DE)
(72) Erfinder: Theis, Christoph, 34537 Bad Wildungen (DE); Cimmino, Marco, 37139 Adelebsen (DE)
(74) Vertreter: Patentanwälte Bauer Vorberg Kayser

(56) Entgegenhaltungen:
- EP-A1- 1 034 088
- EP-A1- 3 950 458
- EP-B1- 1 034 088
- WO-A1-2019/017845
- DE-U1- 202020 105 492
- GB-A- 2 499 421

## Beschreibung

Die vorliegende Erfindung betrifft eine Zustiegsvorrichtung für ein Fahrzeug, insbesondere für ein Schienenfahrzeug, umfassend eine verschiebbar angeordnete Trittplattenanordnung, aufweisend eine Trittplatte und eine mit der Trittplatte wirkverbundenen Ausschubeinheit.

Bei Fahrzeugen unterschiedlicher Art, insbesondere jedoch bei Fahrzeugen des öffentlichen Personentransports, wird auf Zustiegsvorrichtungen der eingangs beschriebenen oder mit ähnlicher Bauart zurückgegriffen. Unter einem "Fahrzeug" kann vorliegend insbesondere ein radgebundenes oder ein schienengebundenes Fahrzeug zu verstehen sein. Bei radgebundenen Fahrzeugen kann es sich im vorliegenden Kontext insbesondere um Transportfahrzeuge für den Personenverkehr handeln, beispielsweise um Busfahrzeuge. Bei schienengebundenen Fahrzeugen kann es sich im vorliegenden Sachzusammenhang ebenfalls um Transportfahrzeuge für den Personenverkehr handeln, beispielsweise um Straßenbahnen, S-Bahnen, Züge (Regionalzüge, Fernzüge), U-Bahnen, Trams, etc. Grundsätzlich können Zustiegsvorrichtungen jedoch bei Fahrzeugen jeglicher Art eingesetzt werden, bei welchen beim Ein- oder Ausstieg von Personen ein Höhenunterschied oder ein Spalt zwischen einem Haltesteig und einer Trittfläche im Innenraum des Fahrzeugs überwunden werden muss. Eine solche Situation kann beispielsweise auch beim Halten eines Flugzeugs an einem Gate bzw. Haltesteig des Gates auftreten, weshalb auch bei Flugzeugen Zustiegsvorrichtungen zum Einsatz kommen können.

Entsprechend dienen Zustiegsvorrichtungen der Erleichterung des Ein- und Ausstiegs in ein Fahrzeug vorbeschriebener Art. Aus dem Stand der Technik sind Schiebetritteinrichtungen wohlbekannt.

Schiebetritteinrichtungen beruhen darauf, dass eine Trittplatte zwischen einer eingefahrenen und einer ausgefahrenen Stellung hin- und herbewegt wird, insbesondere entlang einer sich in Fahrzeugquerrichtung erstreckenden Verschiebeachse. In der ausgefahrenen Stellung stellt die Trittplatte eine Trittfläche bereit, über welche eine Person das Fahrzeug betreten oder aus diesem aussteigen kann. Um eine solche Linearverschiebung der Trittplatte zu gewährleisten, kann die Trittplatte mittels einer Führung in einem fahrzeugseitigen Gehäuse oder einem Rahmen linearverschiebbar geführt sein. Schiebetritte erleichtern das Ein- und Aussteigen aus einem Fahrzeug, indem sie einen zwischen dem Fahrzeug und einem Haltesteig (z.B. einer Bahnsteigkante) vorliegenden Spalt überbrücken.

Schiebetritte bestehen meist aus einem Führungssystem mit vier Rollen. Diese Rollen sind an der Ausschubeinheit befestigt und bewegen sich innerhalb einer Laufbahn, die sich an oder in einem Grundrahmen der Zustiegsvorrichtung befindet.

Eine besondere alternative Ausführungsart des Führungssystems zeichnet sich dadurch ab, dass nur die in Ausfahrrichtung hinteren beiden Rollen am Ausschub befestigt und die vorderen beiden Rollen fest am Grundrahmen positioniert sind. Dementsprechend befindet sich die Laufbahn der vorderen Rollen am Ausschub. Der Rollenabstand zwischen den in Ausschubrichtung hintereinander angeordneten Rollen in maximal ausgefahrener Position des Trittsystems definiert in Verbindung mit dem Verfahrweg und der Trittflächendimension den am Fahrzeug benötigten Bauraum der Zustiegsvorrichtung. Darüber hinaus definiert der Rollenabstand aufgrund der Hebelarmverhältnisse die auf die Rollen wirkenden Kräfte.

Oftmals ist der Bauraum an den Fahrzeugen aber limitiert, sodass Lösungen gesucht werden, die möglichst wenig Bauraum in Anspruch nehmen, dabei aber ausreichend belastbar sind. Eine entsprechend kleine Zustiegsvorrichtung muss in ausgefahrener Position dennoch die Passagierlasten aufnehmen können.

Die Druckschrift DE20 2020 105 492 U1 beschreibt ein aufwändgig kostruiertes Führungssystem für Schiebetritte, welches eine Blockiereinrichtung aufweist, über die eine Relativbewegung zwischen zwei Linearelementen einer Ausschubeinrichtung einer Trittplatte blockiert oder freigegeben werden kann.

Der vorliegenden Erfindung liegt die Aufgabe zugrunde, eine Zustiegsvorrichtung bereitzustellen, die wenig Bauraum beansprucht, mit welcher aber sicherer ein sicherer Personenzustieg gewährleistet ist.

Zur Lösung dieser Aufgabe wird eine Zustiegsvorrichtung mit den Merkmalen des Anspruchs 1 vorgeschlagen.

Demnach weist die Zustiegsvorrichtung einen verschiebbar angeordneten Schiebetritt auf, aufweisend eine Trittplatte und eine mit der Trittplatte wirkverbundenen Ausschubeinheit, wobei die Ausschubeinheit in Ausschubrichtung der Trittplatte längenveränderlich ausgeführt ist.

Demnach besteht die Ausschubvorrichtung aus einem vorderen ersten Linearelement und einem hinteren zweiten Linearelement, die in Ausschubrichtung relativ zueinander bewegbar sind. Bevorzugt sind beidseitig des Schiebetritts Ausschubvorrichtungen vorgesehen, die den Schiebetritt gemeinsam halten und bewegen.

Erfindungsgemäß sind die Linearelemente durch zwei im Wesentlichen nebeneinander angeordnete Bauteile gebildet. Eines der Linearelement weist zumindest ein Langloch auf, in dem eine an dem anderen Linearelement gelagerte Führungsrolle verfahrbar gelagert ist. Anstelle eines einzigen Langlochs können vorzugsweise auch zwei Langlöcher in Ausschubrichtung hintereinander angeordnet sein, in die jeweils eine Führungsrolle hineinragt und in dieser geführt ist. Die Längsachsen der Langlöcher erstrecken sich in Ausschubrichtung. Die beiden Linearelemente sind über die Strecke der Längserstreckung der Langlöcher relativ zueinander verfahrbar.

Die Ausschubeinheit ist also in Ausschubrichtung aus zwei Linearelementen gebildet, die über eine Linearelementeverbindung miteinander verbunden und im Wesentlichen nebeneinander angeordnet sind. Die Linearelementeverbindung der beiden Linearelemente ist in dem oben beschriebenen Ausführungsbeispiel durch das zumindest eine Langloch und die darin verfahrbar gelagerte Führungsrolle gebildet.

Eines der Linearelemente ist auf einer ortsfest am Fahrzeug, insbesondere an einem Grundrahmen angeordneten Rolle gelagert und auf dieser verfahrbar. Eine zweite Rolle ist an diesem Linearelement selbst angeordnet und rollt in oder auf einer Führungsbahn der Zustiegsvorrichtung ab.

In einem bevorzugten Ausführungsbeispiel befindet sich die ortsfeste Rolle in Ausschubrichtung vorne und die am Linearelement selbst angeordnete Rolle in Ausschubrichtung hinten, vorzugsweise am freien Ende des Linearelements.

Die beiden Rollen können aufgrund der möglichen Relativbewegung zueinander in Ausschubrichtung in unterschiedlichem Abstand zueinander angeordnet werden, wobei die Relativverschiebung durch die Länge des Längslochs bestimmt ist. Daraus ergibt sich eine Relativbewegungsstrecke zwischen den beiden Linearelementen. Der Abstand kann also insbesondere im ausgefahrenen Zustand vergrößert werden. Dies wird durch Verschieben des Linearelements erreicht, welches die hintere Rolle trägt.

In eingefahrenem Zustand befinden sich die jeweils hinteren Rollen in platzsparender Position, in der die Führungsrollen in Ausschubrichtung vorne in den Langlöchern angeordnet sind. In ausgefahrenem Zustand vollziehen vorzugsweise diejenigen Linearelemente, welche die Führungsrollen tragen, eine Relativbewegung zu den anderen Linearelementen, wodurch die hinteren Rollen einen vergrößerten Abstand zu den vorderen Rollen erhalten. Durch eine Begrenzung des Verfahrwegs der hinteren Rolle wird die Relativbewegung beim Ausfahren verursacht. Dabei wird ein minimaler Abstand der hinteren, beweglichen, Rolle zur vorderen, fest positionierten, Rolle sichergestellt.

Der maximale Abstand zwischen den Rollen im ausgefahrenen Zustand des Schiebetritts ist unmittelbar relevant für die maximale mögliche Belastung des Schiebetritts. Aufgrund begrenzt zulässiger maximaler Rollenkräfte ist es vorteilhaft, den Rollenabstand im ausgefahrenen Zustand vergrößern zu können.

Es hat sich gezeigt, dass eine Relativbewegungsstrecke zwischen den beiden Linearelementen in Ausschubrichtung zueinander von etwa 15 % bis 40 %, vorzugsweise von etwa 20 % bis 25 % eines Gesamtabstandes der ortsfesten Rolle zur zweiten Rolle im eingefahrenen Zustand der Trittplatte ausreichend ist, um eine Bauraumreduzierung bei stabiler bzw. ausreichender Belastbarkeit des Schiebtritts zu gewährleisten.

Die nachfolgenden Figuren zeigen eine bevorzugte Ausführungsvariante der Erfindung. Diese Ausführungsvariante ist nur beispielhaft zu verstehen. Die Figuren dienen dazu, die Erfindung prinzipiell zu verdeutlichen, selbst verständlich sind Abwandlungen und Detaillösungen möglich. Es zeigen
- Fig. 1:: eine erfindungsgemäße Zustiegsvorrichtung in perspektivischer Darstellung,
- Fig. 2:: eine vergrößerte Ausschnittsdarstellung von freigestellten Linearelementen aus Fig.1,
- Fig. 3:: eine freigestellte Seitenansicht der Zustiegsvorrichtung aus Fig. 1, im eingefahrenen Zustand des Schiebetritts,
- Fig. 4:: eine freigestellte Seitenansicht der Zustiegsvorrichtung aus Fig. 1, im ausgefahrenen Zustand des Schiebetritts und geringem Rollenabstand,
- Fig. 5:: eine freigestellte Seitenansicht der Zustiegsvorrichtung aus Fig. 1, im ausgefahrenen Zustand des Schiebetritts und vergrößertem Rollenabstand.

Fig.1 zeigt die wesentlichen Bauteile und Elemente einer erfindungsgemäße Zustiegsvorrichtung 20 in perspektivischer Darstellung, für das Verständnis der Erfindung nicht notwendige Bauteile und Elemente sind nicht gezeigt.

Erkennbar ist verschiebbar angeordneten Schiebetritt 22 mit einer Trittplatte 24 die über eine wirkverbundene Ausschubeinheit 26 aus- und einfahrbar ist.

Erfindungswesentlich ist, dass die Ausschubeinheit 26 in Ausschubrichtung der Trittplatte 24 längenveränderlich ausgeführt ist. Die Ausschubrichtung ist dargestellt durch den Pfeil. Im gezeigten Ausführungsbeispiel wird die Längenveränderlichkeit durch ein vorderes ersten Linearelement 28 und ein in Ausschubrichtung hinteres zweites Linearelement 30 bewirkt, die über eine Linearelementeverbindung miteinander verbunden sind. Die beiden Linearelement 28, 30 sind und im Wesentlichen nebeneinander angeordnet, verschieben sich also parallel zueinander. Die Längenveränderlichkeit ist selbstverständlich auch in der der Ausschubrichtung entgegengesetzten Richtung, also sozusagen der negativen Ausschubrichtung gegeben, also in Bewegungsrichtung der Trittplatte 24.

Im gezeigten Ausführungsbeispiel sind beidseitig der Trittplatte 24 Ausschubeinheiten 26 mit Linearelementen 28, 30 angeordnet. Eine Ausschubeinheit 26 ist in Fig. 2 vergrößert dargestellt.

Die Linearelementeverbindung der beiden Linearelemente 28, 30 ist durch ein Langloch 34 und eine darin verfahrbar gelagerte Führungsrolle 36 gebildet ist, wobei das Langloch 34 in einem der beiden Linearelemente 28,30 und die Führungsrolle 36 an dem anderen Linearelement 28,30 angeordnet ist. Eine Längsachse des Langlochs 34 erstreckt sich entlang der Ausschubrichtung.

Gezeigt sind zwei in Ausschubrichtung hintereinander angeordnete Linearelementeverbindungen 34, wobei die beiden Langlöcher 34 als ein vorderes Langloch 34-1 und ein hinteres Langloch 34-2 in dem vorderen ersten Linearelement 28 angeordnet sind. Eine am hinteren Linearelement 30 drehbar gelagerte vordere Führungsrolle 36-1 erstreckt sich in das vordere Langloch 34-1 und eine ebenfalls am hinteren Linearelement 30 drehbar gelagerte hintere Führungsrolle 36-2 in das hintere Langloch 34-2.

Das hintere zweite Linearelement 30 ist auf einer am Fahrzeug ortsfest angeordneten erste Rolle 38-1 gelagert und auf dieser verfahrbar. Die ortsfest angeordnete erste Rolle 38-1 ist an einem Grundrahmen 40 angeordnet, in den die Trittplatte 24 ein- und ausfahrbar ist. Eine zweite Rolle 38-2 ist am zweiten hinteren Linearelement 30 selbst angeordnet und rollt auf einer an der Zustiegsvorrichtung 20 bzw.am Grundrahmen 40 angeordneten und sich in Ausschubrichtung erstreckenden Führungsbahn ab. Die zweite Rolle 38-2 ist an einem in Ausschubrichtung freien hinteren Ende 44 des zweiten hinteren Linearelementes 30 und die ortsfest angeordnete erste Rolle 38-1 an einem in Ausschubrichtung freien vorderen Ende 46 des Grundrahmens 40 angeordnet.

Die Figuren 3 bis 5 verdeutlichen die Wirkung der Längenveränderlichkeit während der Bewegung des Schiebetritts 22 bzw. Trittplatte 24. Gezeigt ist der Schiebetritt 22 bzw. die Trittplatte 24 in unterschiedlich weit ausgefahrenen Positionen, in Fig. 3 im eingefahrenen Zustand des Schiebetritts 22, in den Fig. 4 und 5 im ausgefahrenen Zustand. Die Linearelemente 28, 30 sind freigestellt dargestellt, Seitenwände des Gehäuserahmens 40 sind entfernt. Die Figuren 3 bis 5 zeigen die unterschiedlichen relativen Positionen der Führungsrollen 36 und Langlöcher 34 zueinander. In Fig 4 ist der Rollenabstand zwischen der ortsfest am Grundrahmen 40 angeordneten ersten Rolle 38-1 und der der am zweiten hinteren Linearelement 30 selbst angeordneten zweiten Rolle 38-2 geringer als in der in Fig. 5 dargestellten Situation.

Im Wesentlichen basiert die Erfindung also auf der Erkenntnis, den Abstand der Rollen 38 in unterschiedlichen Positionen des Schiebetritts 22 verändern zu können. Dies kann durch die gezeigte Ausführungsvariante ermöglicht werden, denkbar sind aber auch andere Möglichkeiten, die eine Relativverschiebung zwischen mit dem Schiebetritt verbundenen Linearelementen 28, 30 ermöglichen.

## Patentansprüche

1. Zustiegsvorrichtung (20) mit einem verschiebbar angeordneten Schiebetritt (22), aufweisend eine Trittplatte (24) und eine mit der Trittplatte (24) wirkverbundenen Ausschubeinheit (26), wobei die Ausschubeinheit (26) in Ausschubrichtung der Trittplatte (24) längenveränderlich ausgeführt ist und
- aus einem in Ausschubrichtung vorderen ersten Linearelement (28) und einem in Ausschubrichtung hinteren zweiten Linearelement (30) gebildet ist, wobei die beiden Linearelemente (28, 30) über eine Linearelementeverbindung miteinander verbunden und im Wesentlichen nebeneinander angeordnet sind,
- die Linearelementeverbindung der beiden Linearelemente (28, 30) miteinander durch zumindest ein Langloch (34) und eine darin verfahrbar gelagerte Führungsrolle (36) gebildet ist, wobei das Langloch (34) in einem der Linearelemente (28, 30) und die Führungsrolle (36) an dem anderen Linearelement (28, 30) angeordnet ist und sich eine Längsachse des Langlochs (34) in Ausschubrichtung erstreckt,
- das erste Linearelement (28) auf einer am Fahrzeug an einem Grundrahmen (40) in den die Trittplatte (24) ein und ausfahrbar ist ortsfest angeordneten ersten Rolle (28-1) gelagert und auf dieser verfahrbar ist,
- eine zweite Rolle (28-2) am zweiten Linearelement (30) selbst angeordnet ist und auf einer an der Zustiegsvorrichtung (20) angeordneten und sich in Ausschubrichtung erstreckenden Führungsbahn abrollt,
wobei die Ausschubeinheit (26) derart ausgeführt und angeordnet ist, dass ein Rollenabstand A zwischen der ersten Rolle (28-1) und der zweiten Rolle (28-2) durch Verschieben des hinteren zweiten Linearelements (30), welches die hintere zweite Rolle (28-2) trägt, in Ausschubrichtung vergrößerbar ist.

2. Zustiegsvorrichtung (20) nach Anspruch 1, **dadurch gekennzeichnet, dass** die zweite Rolle (38-2) an einem in Ausschubrichtung freien hinteren Ende (44) des Linearelements (28, 30) und die ortsfest angeordnete erste Rolle (38-1) an einem in Ausschubrichtung freien vorderen Ende (46) des Grundrahmens (40) angeordnet ist.

3. Zustiegsvorrichtung (20) nach Anspruch 1 oder 2, **dadurch gekennzeichnet, dass** die Ausschubeinheit (26) in Ausschubrichtung zwei hintereinander angeordnete Linearelementeverbindungen aufweist.

4. Zustiegsvorrichtung (20) nach einem Anspruch 1 bis 3, **dadurch gekennzeichnet, dass** beidseitig der Trittplatte (24) je eine Ausschubeinheit (26) vorgesehen ist.

5. Zustiegsvorrichtung (20) nach einem Anspruch 1 bis 4, **dadurch gekennzeichnet, dass** eine Relativbewegungsstrecke zwischen den beiden Linearelemente (28, 30) in Ausschubrichtung zueinander etwa 15 % bis 40 %, vorzugsweise etwa 20 % bis 25 % eines Gesamtabstandes von der ortsfesten ersten Rolle (38-1) zur zweiten Rolle (38-3) im eingefahrenen Zustand der Trittplatte (24) beträgt.

## Claims

1. A boarding device (20) with a displaceably arranged sliding step (22), having a foot board (24) and an extension unit (26) operatively connected to the foot board (24), wherein the extension unit (26) is designed to be of variable length in the extension direction of the foot board (24) and
- is formed from a front first linear element (28) in the extension direction and a rear second linear element (30) in the extension direction, wherein the two linear elements (28, 30) are connected to one another via a linear element connection and are arranged substantially side by side,
- the linear element connection between the two linear elements (28, 30) is formed by at least one slot (34) and a guide roller (36) displaceably mounted therein, wherein the slot (34) is arranged in one of the linear elements (28, 30) and the guide roller (36) on the other linear element (28, 30) and a longitudinal axis of the slot (34) extends in the extension direction,
- the first linear element (28) is mounted on a first roller (28-1) which is fixedly arranged on the vehicle on a base frame (40) into which the foot board (24) can be retracted and extended, and can be displaced on this roller,
- a second roller (28-2) is arranged on the second linear element (30) itself and rolls on a guide track arranged on the boarding device (20) and extending in the extension direction,
wherein the extension unit (26) is designed and arranged in such a way that a roller spacing A between the first roller (28-1) and the second roller (28-2) can be increased by displacing the rear second linear element (30), which supports the rear second roller (28-2), in the extension direction.

2. The boarding device (20) according to Claim 1, **characterised in that** the second roller (38-2) is arranged on a free rear end (44) of the linear element (28, 30) in the extension direction and the fixedly arranged first roller (38-1) is arranged on a free front end (46) of the base frame (40) in the extension direction.

3. The boarding device (20) according to Claim 1 or 2, **characterised in that** the extension unit (26) has two linear element connections arranged one behind the other in the extension direction.

4. The boarding device (20) according to one of Claims 1 to 3, **characterised in that** an extension unit (26) is provided on each side of the foot board (24).

5. The boarding device (20) according to one of Claims 1 to 4, **characterised in that** a relative movement path between the two linear elements (28, 30) in the extension direction relative to one another is around 15% to 40%, preferably around 20% to 25% of an overall distance from the stationary first roller (38-1) to the second roller (38-3) in the retracted state of the foot board (24).

## Revendications

1. Dispositif d'accès (20) comportant une marche coulissante (22) disposée de manière mobile, présentant une plaque de base (24) et une extension (26) reliée fonctionnellement à la plaque de base (24), dans lequel l'extension (26) est de longueur variable dans la direction d'extension de la plaque de base (24) et
- est constituée d'un premier élément linéaire (28) situé à l'avant dans la direction d'extension et d'un deuxième élément linéaire (30) situé à l'arrière dans la direction d'extension, dans lequel les deux éléments linéaires (28, 30) sont reliés par une liaison linéaire et disposés essentiellement côte à côte,
- la liaison linéaire des deux éléments linéaires (28, 30) est constituée d'au moins un trou oblong (34) et d'un galet de guidage (36) monté de manière mobile à l'intérieur, dans lequel le trou oblong (34) est disposé dans un des éléments linéaires (28, 30) et le galet de guidage (36) est disposé sur l'autre élément linéaire (28, 30) et un axe longitudinal de l'orifice oblong (34) s'étend dans la direction d'extension,
- le premier élément linéaire (28) est monté sur un premier galet (28-1) fixé sur le véhicule, fixé sur un châssis (40) dans lequel la plaque de base (24) peut être déployée et rétractée et est mobile sur celui-ci,
- un deuxième galet (28-2) est monté sur le deuxième élément linéaire (30) et roule sur un rail de guidage situé sur le dispositif d'accès (20) et s'étendant dans la direction d'extension,
dans lequel l'unité d'extension (26) est conçue et agencée de manière à ce que la distance A entre le premier galet (28-1) et le deuxième galet (28-2) puisse être augmentée dans la direction d'extension en déplaçant l'élément linéaire arrière (30), qui supporte le deuxième galet arrière (28-2).

2. Dispositif d'accès (20) selon la revendication 1, **caractérisé en ce que** le deuxième galet (38-2) est disposé à une extrémité arrière (44) de l'élément linéaire (28, 30) libre dans la direction d'extension et que le premier galet fixe (38-1) est disposé à une extrémité avant (46) du châssis de base (40) libre dans la direction d'extension.

3. Dispositif d'accès (20) selon la revendication 1 ou 2, **caractérisé en ce que** l'unité d'extension (26) comporte deux liaisons d'éléments linéaires disposées l'une derrière l'autre dans la direction d'extension.

4. Dispositif d'accès (20) selon une quelconque des revendications 1 à 3, **caractérisé en ce qu'**une unité d'extension (26) est prévue des deux côtés de la plaque de base (24).

5. Dispositif d'accès (20) selon l'une quelconque des revendications 1 à 4, **caractérisé en ce que** un parcours de déplacement relatif entre les deux éléments linéaires (28, 30) dans la direction d'extension l'un par rapport à l'autre correspond à environ 15 % à 40 %, de préférence environ 20 % à 25 % d'une distance totale entre le premier galet fixe (38-1) et le deuxième galet (38-3) dans l'état rétracté de la plaque de base (24).
